# EUROPÄISCHE PATENTSCHRIFT

(11) **EP 0 371 295 B1**
(45) Veröffentlichungstag und Bekanntmachung des Hinweises auf die Patenterteilung: **17.01.1996**
(21) Anmeldenummer: 89120765.6
(22) Anmeldetag: 09.11.1989
(51) Int. Cl.: H05B 3/74

(54) **Strahlungs-Heizkörper**
Radiant heating element
Elément chauffant radiant

(30) Priorität: 30.11.1988 DE 3840360
(43) Veröffentlichungstag der Anmeldung: 06.06.1990
(73) Patentinhaber: E.G.O. Elektro-Geräte Blanc und Fischer GmbH & Co. KG, D-75038 Oberderdingen (DE)
(72) Erfinder: Goessler, Gerhard, D-7519 Oberderdingen (DE); Wilde, Eugen, D-7134 Knittlingen 2 (DE); Seeburger, Rolf, D-7519 Sulzfeld (DE)
(74) Vertreter: Patentanwälte Ruff, Beier, Schöndorf und Mütschele

(56) Entgegenhaltungen:
- EP-A- 0 206 597
- EP-A- 0 235 895
- DE-A- 3 516 788
- IEEE TRANSACTIONS ON INDUSTRY APPLICATIONS. vol. 24, no. 2, März 1988, NEW YORK US Seiten 322 - 327; T.R. Payne: "Electronic Control System for Infrared Heating Applied to Surface Cooking"

## Beschreibung

Die Erfindung bezieht sich auf einen Strahlungs-Heizkörper, insbesondere für Glaskeramik-Kochplatten, mit einem elektrischen Hellstrahler und wenigstens einem Vorwiderstand.

Derartige Strahlungs-Heizkörper sind beispielsweise aus der EP-A-176 027 bekanntgeworden. Bei dem Hellstrahler handelt es sich um einen elektrischen Heizwiderstand, der auf eine wesentlich höhere Temperatur (oberhalb 1500 K und vorzugsweise über 2000 K) aufgeheizt wird, als die normalerweise üblichen Heizwiderstandswendeln, die bei einer Temperatur unter 1500 K arbeiten und im folgenden als Dunkelstrahler bezeichnet werden, obwohl sie ebenfalls im Bereich der Rotglut arbeiten. Die Hellstrahler sind meist in einer Schutzgasatmosphäre gekapselt, beispielsweise in Quarzglaskolben oder -röhren und teilweise mit Mitteln versehen, um der Materialverdampfung entgegenzuwirken oder diese wieder rückgängig zu machen, z.B. durch eine Halogenfüllung.

Ein Problem bei diesen Hellstrahlern ist ihr großer positiver Temperaturkoeffizient des Widerstandes, der zu außerordentlich hohen und teilweise unzulässigen Einschaltströmen führt, würde man sie allein betreiben. In der EP-A 176 027 ist daher eine Serien-Vorschaltung eines als Dunkelstrahler ausgebildeten Vorwiderstandes vor den Hellstrahler vorgesehen, der den Einschaltstrom dämpft und im Betrieb als Dunkelstrahler die vom Hellstrahler abgegebene Leistung ergänzt. Auf diese Weise kann auch die gesamte installierte Leistung auf den Hellstrahler und den Dunkelstrahler aufgeteilt werden, was insbesondere bei der bisher üblichen Anordnung des Hellstrahlers in geraden Stäben zur Ausfüllung der gesamten beheizten Zone vorteilhaft ist.

Bei sehr hohen Leistungen des Hellstrahlers wird dies trotzdem problematisch, weil der Einschaltstrom dann trotz des Vorwiderstandes zu hoch wird und damit das Netz unzulässig belastet.

Aus der EP-A-235 895 ist ein Strahlungs-Heizkörper bekanntgeworden, der eine Dämpfungsschalteinrichtung enthält. Meist sind dort mehrere Hellstrahler parallel zueinander geschaltet und werden auch stets gleichzeitig betrieben. Bei einer Ausführung (Fig. 4) sind zwei Hellstrahler vorgesehen, die jeweils einen gesonderten Vorwiderstand aufweisen und zueinander parallelgeschaltet sind. Der eine der beiden Hellstrahler wird jedoch durch eine Verzögerungsschaltung erst mit einer gewissen Verzögerung zugeschaltet, so daß der Einschaltstrom außer durch die gesonderten Vorwiderstände noch weiter reduziert wird.

Aufgabe der Erfindung ist es, einen Strahlungs-Heizkörper mit mehreren Hellstrahlern und einer Dämpfungsschalteinrichtung zu schaffen, der für einen zulässigen Einschaltstrom für alle Hellstrahler mit geringem Aufwand an Widerständen sorgt.

Diese Aufgabe wird erfindungsgemäß durch den Anspruch 1 gelöst.

Die Dämpfungsschalteinrichtung schaltet vorzugsweise den Vorwiderstand während der Anheizphase jedes der Hellstrahler zu und vorteilhaft nach Erwärmung des gerade eingeschalteten Hellstrahlers selbsttätig wieder aus. Sie kann in Abhängigkeit vom Spannungsabfall am Hellstrahler arbeiten, der ja aufgrund des positiven Temperaturkoeffizienten nach dessen Erwärmung zunimmt. Hier kann eine auf den Spannungsabfall ansprechende Schwellwert-Schalteinrichtung vorgesehen sein. Diese kann aus einem Relais bestehen, ist jedoch vorzugsweise als elektronische Schaltung ausgebildet, die beim Erreichen eines bestimmten Spannungswertes auslöst und die Abschaltung eines Vorwiderstandes bewirkt. Um auf jeden Fall durch Spannungsänderungen bewirkte unbeabsichtigte Schaltvorgänge zu vermeiden, kann die Wieder-Aktivierung, d.h. das das Wiedereinschalten des Vorwiderstandes auslösende Signal, durch das komplette Abschalten der Spannung ausgelöst sein, beispielsweise durch einen besonderen Trennschalter.

Die Dämpfungseinrichtung kann jedoch auch aus einer Verzögerungsschaltung, d.h. einem Zeitglied bestehen, weil üblicherweise die Anheizphase eines Strahlheizkörpers recht kurz ist und in der Größenordnung von 1 bis 2 Sekunden liegt.

Der Vorwiderstand kann ein gesonderter Dämpfungswiderstand sein, der also während des weiteren Betriebes abgeschaltet ist. Dadurch kann der Widerstand, weil er keinen Dauerbelastungen ausgesetzt ist, recht hoch belastet und damit klein und einfach ausgeführt sein. Er sollte aber vorzugsweise im Bereich des Strahlheizkörpers angeordnet sein, um die von ihm erzeugte Wärme einerseits gut abführen zu können und andererseits nutzbringend mit zu verwenden.

Insbesondere bei Zweikreis-Strahlheizkörpern, d.h. Strahlheizkörpern, die mehrere, einzeln schaltbare Heizzonen aufweisen, beispielsweise zwei zueinander konzentrische Heizzonen, ist es auch möglich, die normalerweise als Dauerbeheizung vorgesehenen Dunkelstrahler als Vorwiderstände über die Dämpfungseinrichtung den Hellstrahlern vorzuschalten. Die Dunkelstrahler könnten jeweils einem anderen Hellstrahler vorgeschaltet werden als sie es in ihrer Arbeitsschaltung sind oder sie könnten auch in anderen Kombinationen geschaltet werden. So könnten beispielsweise die Vorwiderstände beider Heizzonen einem einzelnen Hellstrahler in Reihe zueinander vorgeschaltet werden oder der Dunkelstrahler der einen Heizzone dem Hellstrahler der anderen.

Es ist zu erkennen, daß die Erfindung bei allen Arten von Strahlungs-Heizkörpern, die mehrere Hellstrahler beinhalten, zu einer Herabsetzung des Einschaltstromes auf einen zulässigen Wert führt, der ohne die Maßnahmen der Erfindung teilweise um eine Zehnerpotenz Uber dem Arbeitsstrom liegen kann und auch wegen seiner Kurzzeitigkeit und seinem stoßartigen Auftreten anderenfalls unzulässige Netzbelastungen herbeiführen würde. Das gilt insbesondere, wenn die Steuerung oder Regelung des Strahlungs-Helzkörpers durch eine Taktung erfolgt, beispielsweise durch einen in Leistungstakten von unterschiedlicher relativer Einschaltdauer arbeitenden Regler oder Schalter.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können. Ein Ausführungsbeispiel der Erfindung ist in den Zeichnungen dargestellt und wird im folgenden näher erläutert. In den Zeichnungen zeigen:
- Fig. 1: die schematische Draufsicht auf einen Strahlungs-Heizkörper mit einem Hellstrahler und einem Dunkelstrahler,
- Fig. 2 und 3: Schaltbilder für einen derartigen Strahiheiz-körper,
- Fig. 4: die schematische Draufsicht auf einen Strahlheizkörper mit zwei Hellstrahler- und zwei Dunkelstrahler-Zonen,
- Fig. 5: eine Schaltung für einen derartigen Zweikreis-Strahlheizkörper,
- Fig. 6: eine Schaltung eines Zweikreis-Strahlheizkörpers mit nur einem Vorwiderstand und einem besonderen Dämpfungswiderstand,
- Fig. 7: eine Schaltung eines derartigen Heizkörpers ohne besonderen Dämpfungswiderstand, und
- Fig. 8: eine Schaltung eines Strahlheizkörpers nach der Erfindung mit zwei Hellstrahlern ohne permanente Dunkelstrahler.

Die in den Fig.1 bis 7 gezeigten Beispiele sollen die in Fig.8 verwirklichte Erfindung unterstützend erläutern.

Fig. 1 zeigt in Draufsicht einen Strahlheizkörper 11, der in einer Blechschale eine schüsselförmige Isolierung 12 aufweist. Der Rand 13 dieser Isolierung ist dazu bestimmt, an die Unterseite einer Glaskeramik-Kochplatte angedrückt zu werden, so daß der Strahlheizkörper 11 eine kreisförmige Heizzone auf dieser Glaskeramikplatte ausbildet.

In der Heizzone 14, die den innerhalb des Randes 13 liegenden kreisförmigen Raum einnimmt, ist ein Hellstrahler 15 angeordnet, der die Form eines nahezu 360° umfassenden kreisförmigen Rohres hat, dessen beide Enden parallel zueinander nach außen geführt sind. Dieses aus Quarz oder Quarzglas bestehende Rohr ist an seinen beiden Enden 16 zugeschmolzen und mit elektrischen Anschlüssen 17 versehen, die mit einer nicht dargestellten, in dem Rohr liegenden, mehrfach abgestützten Heizwendel verbunden sind, die aus Wolfram oder einem anderen hochwärmebeständigen elektrischen Widerstandsmaterial besteht. Der Hellstrahler kann auch mehreckig sein oder andere Formen haben. Im dargestellten Beispiel läuft er im Bereich des Außenumfanges der Heizzone um und schafft so in seinem Inneren einen kreisförmigen Bereich, der teilweise mit einem Dunkelstrahler 18 belegt ist. Dieser kann, wie in der EP-A 176 027, auf die hier Bezug genommen wird, beschriebenen Weise aus Drahtwendeln aus üblichem Widerstandsmaterial bestehen, die auf dem Boden der Isolierung 12 durch ebenfalls übliche Befestigungsmittel in Zickzack- oder Spiralform verlegt sind.

Der Hellstrahler 15 ragt mit seinen Enden 16 durch den Rand 13 hindurch nach außen und ist dort mit elektrischen Anschlüssen 17 versehen. Beide Strahlheizkörper 15 und 18 sind in Abstand von der Glaskeramikplatte angeordnet und der Hellstrahler 15, ggf. von dieser abgestützt, auch in Abstand von der Isolierung 12.

Diametral über die gesamte Heizzone 14 verläuft ein stabförmiger Temperaturfühler 19 eines Temperaturbegrenzers 20.

In der schematischen Draufsicht nach Fig. 1 ist ein im Bereich der Heizzone 14 angeordneter Dämpfungswiderstand 21 angedeutet. Es kann sich dabei um einen Widerstand ähnlich einem Dunkelstrahler 18 handeln, der jedoch höher belastet ist. Er kann also bei relativ hohem Widerstandswert in Länge, Durchmesser und Anordnung so bemessen sein, daß er im Dauerbetrieb eine ihm an sich nicht zuträgliche Temperatur annehmen würde. Der Dämpfungswiderstand kann auch Teil der Beheizung bzw. in Form eines konventionellen Widerstands- heizelementes des Strahlkörpers sein. Es sind jedoch auch Dämpfungswiderstände geeignet, die eine andere Konfiguration haben, beispielsweise Band-, Schichtwiderstände oder dergleichen. Es ist auch möglich, dem Dämpfungswiderstand 21 eine thermische Masse zuzuordnen, mit der er wärmeleitend verbunden ist und die die ja an ihm nur stoßweise auftretende Erwärmung ableitet und somit vergleichmäßigt. So ist auch eine Anordnung eines Dämpfungswiderstandes außerhalb des Strahlheizkörpers möglich.

Fig. 2 zeigt eine Schaltung des Strahlheizkörpers nach Fig. 1. Der Hellstrahler 15 ist mit dem Dunkelstrahler 18 ständig in Reihe geschaltet und diesem ist zusätzlich noch der Dämpfungswiderstand 21 vorgeschaltet. Die an beiden Seiten des Hellstrahlers 15 anliegende Spannung wird von einer Dämpfungsschalteinrichtung 22 überwacht, die im dargestellten Beispiel als eine Spannungs-Relaisspule 23 mit einem davon betätigten Schaltkontakt 24 symbolisiert ist. Die Dämpfungseinrichtung besteht also im dargestellten Beispiel aus dem Dämpfungswiderstand 21 und der Dämpfungsschalteinrichtung 22. Der Schaltkontakt 24 kann den Dämpfungswiderstand 21 überbrücken, wenn er geschlossen ist.

In eine der Netzzuleitungen 25, 26 ist der Schaltkontakt des Temperaturbegrenzers 20 und ein taktendes Leistungssteuergerät 27 eingeschaltet. Dies ist von der Art, wie es üblicherweise als "Energieregler" bezeichnet wird und besitzt einen Schaltkontakt 28, der in stufenlos einstellbarer Weise von einem Bimetall 29 betätigt wird. Das Bimetall ist von einer Steuerbeheizung 30 beheizt, die parallel zum Strahlheizkörper angeschlossen ist.

Nach Einschalten des Strahlheizkörpers ist der Leistungssteuerkontakt 28 ebenso geschlossen wie der Kontakt des Temperaturbegrenzers 20, während der Kontakt 24 offen ist, weil vorläufig die Spannungsdifferenz auf beiden Seiten des Hellstrahlers gering ist, da sein innerer Widerstand wegen des kalten Glühfadens noch sehr gering ist. Die beiden vorgeschalteten Widerstände 18 und 21 bewirken jedoch, daß der Einschaltstrom trotz des geringen Widerstandes im Hellstrahler 15 auf einen zulässigen Wert begrenzt bleibt. Nach Erwärmung des Hellstrahlers 15, was normalerweise innerhalb von ca. 2 Sekunden geschieht, steigt sein Widerstand ca. um eine Zehnerpotenz (normalerweise auf das 10- bis 12-fache) an, so daß der von ihm bewirkte Spannungsabfall ebenfalls ansteigt und die Dämpfungsschalteinrichtung wirksam wird, z.B. die Relaisspule 23 anzieht und dadurch den Kontakt 24 schließt. Damit ist der Dämpfungswiderstand 21 überbrückt und es sind lediglich Hell- und Dunkelstrahler 15, 18 in Reihe eingeschaltet. Wenn durch Erwärmung des Bimetalls 29 der Leistungskontakt 28 öffnet, wird die ganze Anordnung stromlos und damit sinkt auch die Spannung an der Schalteinrichtung 22 auf Null, so daß der Kontakt 24 wieder öffnet. Dieses Spiel wiederholt sich bei jedem Takten des Leistungssteuergerätes 27 und des Temperaturreglers 20.

Die Anordnung arbeitet verlustfrei, da die gesamte Wärme im Bereich des Strahlheizkörpers frei wird, und die Dämpfung ist so kurzzeitig und gering, daß sie auch für die Wirksamkeit des Hellstrahlers, der ja dazu bestimmt ist, sich schnell aufzuheizen und Strahlungswärme abzugeben, kaum ins Gewicht fällt.

Ein rechnerisches Beispiel verdeutlicht das: Es sei angenommen, daß in einem Strahlungs-Heizkörper von 2200 W Gesamtleistung ein Hellstrahler von 1100 W und ein Dunkelstrahler der gleichen Leistung, jeweils bezogen auf den Betriebszustand, installiert sei. Der Betriebsstrom beträgt dann bei 220 V 10 A und der Widerstand der Strahler je 11 Ohm, d.h. 22 Ohm in Serie. Während der Temperaturkoeffizient des Widerstandes bei dem Dunkelstrahler relativ gering ist und für den Zweck dieser Rechnung vernachlässigt wird, bewirkt der hohe Widerstands-Temperaturkoeffizient des Hellstrahlers einen Abfall des Widerstandes im kalten Zustand auf ein Zehntel bis Zwölftel, so daß, wenn man einen Mittelwert von 1/11 nimmt, der Kalt-Widerstand des Hellstrahlers nur 1 Ohm beträgt. Bei Einschaltung des Hell- und Dunkelstrahlers ohne Dämpfungswiderstand wäre der Gesamtwiderstand 12 Ohm entsprechend einem Einschaltstrom von 18,3 A Einschaltstrom (= 4 kW). Auch als kurzzeitiger Spitzenstrom, der darüber hinaus noch, wenn auch in abgeschwächter Form, bei jedem Regeltakt wieder auftritt, wäre dies unzulässig, vor allem, wenn man bedenkt, daß oft in einem Herd mehrere derartige Strahlheizkörper enthalten sind, deren Einschaltströme unter Umständen auch zusammentreffen können.

Bei der Vorschaltung eines Dämpfungswiderstandes 21 von 10 Ohm erhöht sich der Widerstand der Reihenschaltung 15, 18, 21 auf 22 Ohm, was einem Einschaltstrom von 10 A gleich 2200 W entspricht, also nicht höher als der Betriebsstrom ist. Im kalten Zustand nimmt der Hellstrahler anfänglich nur 100 W auf, während der Dunkelstrahler 1100 W und der Dämpfungswiderstand kurzfristig 1000 W aufnimmt. Nach Bruchteilen von Sekunden hat sich diese Verteilung schon geändert und durch das Ansteigen des Widerstandes im Hellstrahlungsheizkörper haben sich die Leistungen der drei Widerstände in kürzester Zeit stabilisiert. Man sieht daran, daß die Aufheizzeit nicht wesentlich beeinträchtigt wird.

Fig. 3 zeigt eine Schaltung, bei der ein Hellstrahler 15 einem Dunkelstrahler 18 parallelgeschaltet ist. In diesem Falle würden bei dem obengenannten Beispiel der Leistungsverteilung Hell- und Dunkelstrahler im Betriebszustand jeweils ein Widerstand von 44 Ohm haben, der im kalten Zustand beim Hellstrahler auf 4 Ohm fallen würde, so daß der Hellstrahler im kalten Zustand einen Strom von 55 A gleich ca. 12 kW ziehen würde. Zusammen mit dem Dunkelstrahler wären dies 13 kW, was hochgradig unzulässig wäre. Ein Dämpfungswiderstand von beispielsweise 40 Ohm würde die Gesamtleistung auf 10 A gleich 2200 W begrenzen und etwa die gleichen Aufheizungsverhältnisse schaffen, wie anhand von Fig. 2 beschrieben.

Bei Fig. 3 ist also in dem den Hellstrahler enthaltenden Strang der Dämpfungswiderstand 21 mit dem Hellstrahler in Reihe geschaltet, während der Dunkelstrahler zu diesem Strang parallel liegt. Der Dämpfungswiderstand 21 wird wiederum von einer Dämpfungsschalteinrichtung 22 überbrückt.

Die Verwendung einer Parallel-Schaltung von Hell- und Dunkelstrahler kann vorteilhaft sein, weil dadurch der Widerstand der Heizwendel im Hellstrahler höher sein kann, was wegen eines dünneren Glühdrahtes zu Vorteilen in der Produktion des Hellstrahlers führen kann. Gleiches gilt auch für den Dunkelstrahler. Auch die Ansprechzeit bis zur Erreichung der vollen Leuchtintensität des Hellstrahlers kann dadurch verringert werden.

Es ist strichpunktiert eine Verzögerungsschaltung 31 angedeutet, die statt der auf Spannung am Hellstrahler anprechenden Schalteinrichtung 23 verwendet werden kann und den beim Ausschalten des Stromes geöffneten Schaltkontakt 24 erst nach einer eingestellten Zeit wieder schließt. Als eine solche Zeit könnte die übliche Aufheizzeit von bis ca. 2 Sekunden für den Hellstrahler gewählt werden. Eine solche Verzögerungsschalteinrichtung könnte ein elektronischer oder thermischer Verzögerungsschalter bekannter Bauart sein.

Fig. 4 zeigt eine Draufsicht auf einen Zweikreis-Strahlheizkörper, der bei im übrigen ähnlichem Aufbau wie Fig. 1, eine innere Heizzone 14a und eine äußere Heizzone 14b aufweist, die durch einen Zwischenrand 13a voneinander abgegrenzt sind. In jeder Heizzone liegt ein Hellstrahler 15a, 15b und ein Dunkelstrahler 18a, 18b. Der äußere Hellstrahler kann so ausgebildet sein, das seine Enden 16 zu beiden Seiten der Enden 16 des inneren Hellstrahlers 15a liegen und der Dunkelstrahler 18b kann die Form eines ggf. an den Austritten der Hellstrahler unterbrochenen Kreisringes haben. Der Dämpfungswiderstand 21 kann an beliebiger Stelle angeordnet sein, beim Beispiel in der mittleren Heizzone 14a.

Die Schaltung nach Fig. 5 zeigt, daß die zur mittleren Heizzone 14a gehörende Serien-Schaltung von Hellstrahler 15a und Dunkelstrahler 18a ohne Dämpfungswiderstand vorgesehen ist, während der Dämpfungswiderstand 21 der Heizzone T4b zugeordnet und der Heizwiderstandskombination 15b, 18b in Reihe zugeschaltet ist. Eine Dämpfungseinrichtung 22 der bereits vorher schon beschriebenen Art schaltet den Dämpfungswiderstand 21 nach der Anheizphase des Hellstrahlers 15b durch Kurzschließen ab.

Die Regelung oder Schaltung kann der anhand von Fig. 2 beschriebenen gleichen. Es ist jedoch ein nicht dargestellter Zusatzschalter vorgesehen, mit dem der inneren Heizzone, die bei Einschaltung des Strahlheizkörpers stets in Betrieb ist, die äußere Heizzone 14b bei Bedarf zugeschaltet werden kann. Die innere Heizzone hat meist eine kleinere Leistung, so daß hier ggf. die Dämpfung durch die Reihenschaltung des Dunkelstrahlers 18a ausreichen kann, während die äußere Heizzone eine höhere Leistung hat und dementsprechend der Dämpfungswiderstand für einen ausreichend geringen Einschaltstrom sorgt. Es ist auch möglich, die gleichzeitigen Einschaltstromspitzen beider Hellstrahler bei solchen Zweikreis-Heizkörpern dadurch zu vermeiden, daß eine Verzögerungsschaltung zwischen den beiden Heizzonen 14a, 14b wirksam wird, die selbst bei sofortiger Einschaltung beider Heizzonen diese um eine kurze Zeit, beispielsweise 1 oder 2 Sekunden gegeneinander versetzt wirksam werden läßt, um die Einschaltstromspitzen nicht gleichzeitig wirksam werden zu lassen.

Fig. 6 zeigt eine Schaltung eines Zweikreis-Strahlhelzkörpers, bei der nur der inneren Heizzone 14a ein Dunkelstrahler 18a in Reihe zum Hellstrahler 15a zugeordnet ist, während die äußere Heizzone 14b nur einen Hellstrahler l5b enthält, dem jedoch ein Dämpfungswiderstand 21, der in der beschriebenen Weise geschaltet wird, zugeordnet ist.

Fig. 7 zeigt eine Anordnung der gleichen Art, bei der jedoch kein gesonderter Dämpfungswiderstand vorhanden ist, sondern der Dunkelstrahler 18c der inneren Heizzone 14a beim Einschalten beiden Hellstrahlern 15a und 15b vorgeschaltet wird.

Als Dämpfungsschaltung ist hier eine elektronische Dämpfungsschaltung angedeutet, die gegenüber einem Relais mit Spannungsspule bevorzugt ist, weil hier mit Sicherheit eventuelle Flatter-Erscheinungen im Schaltbereich durch eine entsprechend stabile Schwellwert-Schaltung vermieden werden können. Derartige elektronische Schaltungen sind allgemein bekannt. Sie können so ausgelegt werden, daß nach einmaligem Ansprechen (Überschreitung des Spannungs-Schwellwertes) eine Ausschaltung erst wieder erfolgt, nachdem der gesamte Strang spannungsfrei geschaltet ist. Dies kann mit einem Zusatzschalter geschehen, wie er in Fig. 8 mit dem Bezugszeichen 35a dargestellt ist. Die Funktion dieses Zusatzschalters könnte auch vom Kontakt des Leistungssteuergerätes übernommen werden. Eine elektronische Schwellwert-Schalteinrichtung 22 kann auch auf andere Kriterien ansprechen als die Spannungsdifferenz am Hellstrahler oder die Zeit. Es wäre beispielsweise auch eine Schalteinrichtung denkbar, die die Dämpfungseinrichtung in Abhängigkeit von dem unmittelbaren Effekt der Hellstrahler betätigt, nämlich seiner Lichtausstrahlung. In diesem Falle könnte die Einrichtung von einer Fotodiode oder ähnlichem gesteuert werden. Obwohl die Dämpfungsschalteinrichtung zum einzelnen Strahlheizkörper gehört, ist sie jedoch vorzugsweise (bis auf den Dämpfungswiderstand) außerhalb des Strahlheizkörpers, beispielsweise an seinem äußeren oder anderen Stellen des Kochgerätes angeordnet. Im Falle der Fig. 7 betätigt die Dämpfungsschalteinrichtung 22 einen Kontakt 24, der als Umschaltkontakt ausgebildet ist und den Leitungszweig der äußeren Heizzone 14b gleichzeitig unterbricht, wenn sie den Hellstrahler 15b in der beschriebenen Weise in den Leitungszweig der inneren Heizzone 14a einschaltet.

Fig. 8 zeigt eine Ausführung, bei der bei zwei Hellstrahlern 15a, 15b nur ein Dämpfungswiderstand 21 vorhanden ist, der beiden Hellstrahlern vorgeschaltet ist und von einer Einrichtung 22 wie der anhand von Fig. 7 beschriebenen überbrückt werden kann. Die Leistungssteuerung erfolgt wiederum mit einem taktenden Leistungssteuergerät 27, das, wie bereits erwähnt, zusätzlich einen Kontakt 35a betätigen kann, der beim Zuschalten des äußeren Heizkreises kurzzeitig die gesamte Schaltung spannungsfrei macht und dadurch den in der Dämpfungsschalteinrichtung enthaltenen Schwellwert-Schalter wieder neu aktiviert. Diese Abschaltung könnte auch durch den manuellen Schalter 35 vorgenommen werden. Über den Schalter 33 wird die äußere Heizzone bei Bedarf zugeschaltet. Die elektronische Schalteinrichtung 22 wird dadurch auch bei der Zuschaltung des Hellstrahlers 15b zum bereits betriebenen Hellstrahler 15a wirksam, so daß dann kurzfristig der Dämpfungswiderstand 21 nochmals eingeschaltet wird. Vorteilhaft ist auch, daß durch die Dämpfungseinrichtung der optische Effekt des Hellstrahlers, insbesondere auch bei der taktenden Regelung, etwas gemildert wird.

## Patentansprüche

1. Strahlungs-Heizkörper, insbesondere für Glaskeramik-Kochplatten, mit mehreren elektrischen Hellstrahlern (15a, 15b) und einem Vorwiderstand (21), mit einer zeitweise wirksamen Dämpfungsschaltelnrichtung (22) für die Beaufschlagung eines der Hellstrahler (15a), dadurch gekennzeichnet, daß die Dämpfungsschalteinrichtung (22) eine beim Zuschalten des weiteren Hellstrahlers (15b) wieder aktivierbare Schaltung ist, die den Vorwiderstand (21) während der Anheizphase jedes der unabhängig voneinander schaltbaren Hellstrahler diesem zuschaltet.

2. Strahlungs-Heizkörper nach Anspruch 1, dadurch gekennzeichnet, daß die Dämpfungsschalteinrichtung (22) den Vorwiderstand (21) nach Erwärmung eines der Hellstrahler (15a) selbsttätig ausschaltet.

3. Strahlungs-Heizkörper nach einem der vorhergehenden Ansprüche, dadurch gekennzeichnet, daß die Dämpfungsschalteinrichtung (22) in Abhängigkeit von dem Spannungsabfall am Hellstrahler (15a) wirksam ist und insbesondere eine auf den Spannungsabfall ansprechende Schwellwert-Schalteinrichtung enthält.

4. Strahlungs-Heizkörper nach Anspruch 3, dadurch gekennzeichnet, daß die Schwellwert-Schalteinrichtung eine beim Erreichein einer Soll-Spannung auslösende, vorzugsweise elektronische Schaltung ist, deren Wieder-Aktivierbarkeit durch Abschalten der Spannung erfolgt, wozu insbesondere in einem Schalt- oder Regelorgan für den Strahlheizkörper (11) ein Trennschalter (35) vorgesehen ist.

5. Strahlungs-Heizkörper nach einem der vorhergehenden Ansprüche, dadurch gekennzeichnet, daß die Dämpfungseinrichtung eine Verzögerungsschaltung enthält.

6. Strahlungs-Heizkörper nach einem der vorhergehenden Ansprüche, dadurch gekennzeichnet, daß der Vorwiderstand ein gesonderter Dämpfungswiderstand (21) ist, der vorzugsweise im Bereich des Strahlheizkörpers (11) angeordnet ist.

7. Strahlungs-Heizkörper nach einem der vorhergehenden Ansprüche, dadurch gekennzeichnet, daß der Vorwiderstand einem mit dem Hellstrahler (15a) ggf. dauerhaft in Reihe geschalteten Dunkelstrahler (18) vorgeschaltet ist und/oder aus dem Dunkelstrahler (18) besteht.

8. Strahlungs-Heizkörper nach einem der vorhergehenden Ansprüche, dadurch gekennzeichnet, daß die Dämpfungseinrichtung bei jedem Einschaltvorgang des Hellstrahlers (15), insbesondere auch bei jedem Takten eines taktenden Leistungssteuergerätes (27) und/oder des Temperaturwächters (20) wirksam ist.

9. Strahlungs-Heizkörper nach einem der vorhergehenden Ansprüche, dadurch gekennzeichnet, daß bei einem Strahlungs-Heizkörper (11) mit mehreren Hellstrahlern (15a, 15b), die vorzugsweise in unterschiedlichen Heizzonen (14a, 14b) angeordnet sind, ein oder mehrere Vorwiderstände (18, 21) wahlweise unterschiedlichen und/oder beiden Hellstrahlern (15a, 15b) vorschaltbar sind, wobei insbesondere ein beispielsweise einer inneren Heizzone (14a) zugeordneter, mit einem inneren Hellstrahler (15a) in Reihe geschalteter Dunkelstrahler durch die Dämpfungsschalteinrichtung in der Anheizphase, ggf. zusätzlich einem Hellstrahler (15b) einer beispielsweise äußeren Heizzone (14b) als Dämpfungswiderstand vorschaltbar ist.

## Claims

1. Radiant element, particularly for glass ceramic hotplates, with several electrical light radiators (15a, 15b) and a series resistor (21), with a temporarily acting damping switching device (22) for energizing the light radiator (15a), characterized in that the damping switching device (22) is a circuit which is reactivatable on switching in the further light radiator (15b), which switches into the light radiator the series resistor (21) during the warming-up phase of each of the independently switchable light radiators.

2. Radiant element according to claim 1, characterized in that the damping switching device (22) automatically disconnects the series resistor (21) following the heating of the light radiator (15a).

3. Radiant element according to one of the preceding claims, characterized in that the damping switching device (22) acts as a function of the voltage drop at the light radiator (15a) and in particular contains a threshold switching device responding to the voltage drop.

4. Radiant element according to claim 3, characterized in that the threshold switching device is an electronic circuit preferable tripping on reaching a desired voltage and which is advantageously reactivated through disconnecting the voltage and for this purpose an isolating switch (35) is provided in a switching or regulating member for the radiant element (11).

5. Radiant element according to one of the preceding claims, characterized in that the damping device contains a delay circuit.

6. Radiant element according to one of the preceding claims, characterized in that the series resistor is a separate damping resistor (21), which is preferably arranged in the vicinity of the radiant element (11).

7. Radiant element according to one of the preceding claims, characterized in that upstream of the series resistor is connected a dark radiator (18), optionally permanently in series with the light radiator (15a) and/or comprises the dark radiator (18).

8. Radiant element according to one of the preceding claims, characterized in that the damping device acts during each switching on operation of the light radiator (15), particularly during each timing cycle of a timing power control device (27) and/or the temperature limiter (20).

9. Radiant element according to one of the preceding claims, characterized in that in the case of a radiant element (11) with several light radiators (15a, 15b) which are preferably arranged in different heating zones (14a, 14b), one or more series resistors (18, 21) can be connected upstream of either different and/or both light radiators (15a, 15b) and in particular a dark radiator e.g. associated with an inner heating zone (14a) and connected in series with an inner light radiator (15a), through the damping switching device, in the warming-up phase can additionally be connected upstream of a light radiator (15b) of an e.g. outer heating zone (14b) in the form of a damping resistor.

## Revendications

1. Corps de chauffe radiant, notamment pour tables vitrocéramiques, comprenant plusieurs éléments radiants halogènes (15a, 15b) et une résistance additionnelle (21), comprenant également un élément logique d'affaiblissement (22) agissant par intermittence pour solliciter l'un des éléments radiants halogènes (15a), caractérisé en ce que l'élément logique d'affaiblissement (22) est un circuit pouvant être réactivé lorsque le second élément radiant halogène (15b) est mis en circuit, qui couple la résistance additionnelle (21) à l'élément radiant halogène pendant la phase de préchauffage de chacun des éléments radiants halogènes pouvant être mis en circuit indépendamment l'un de l'autre.

2. Corps de chauffe radiant selon la revendication 1, caractérisé en ce que l'élément logique d'affaiblissement (22) coupe automatiquement la résistance additionnelle (21) après que l'un des éléments radiants halogènes (15a) a chauffé.

3. Corps de chauffe radiant selon l'une des revendications précédentes, caractérisé en ce que l'élément logique d'affaiblissement (22) agit en fonction de la chute de tension au niveau de l'élément radiant halogène (15a) et comporte notamment un élément logique de valeur seuil réagissant à la chute de tension.

4. Corps de chauffe radiant selon la revendication 3, caractérisé en ce que l'élément logique de valeur seuil est un circuit de préférence électronique qui se déclenche lorsque qu'une tension de consigne est atteinte, et dont la capacité à être réactivé s'effectue en coupant la tension, et, à cet effet, un interrupteur séparateur (35) est prévu pour le corps de chauffe radiant (11) notamment dans un organe logique ou de régulation.

5. Corps de chauffe radiant selon l'une des revendications précédentes, caractérisé en ce que le dispositif d'affaiblissement comporte un circuit de temporisation.

6. Corps de chauffe radiant selon l'une des revendications précédentes, caractérisé en ce que la résistance additionnelle est une résistance d'affaiblissement séparée (21) qui est placée de préférence dans la zone du corps de chauffe radiant (11).

7. Corps de chauffe radiant selon l'une des revendications précédentes, caractérisé en ce que la résistance additionnelle est mise en circuit en amont d'un élément radiant obscur (18) qui est, le cas échéant, monté en série en permanence avec un élément radiant halogène (15a) et/ou est constituée par l'élément radiant obscur (18).

8. Corps de chauffe radiant selon l'une des revendications précédentes, caractérisé en ce que l'élément d'affaiblissement est actif lors de chaque procédure d'allumage de l'élément radiant halogène (15), notamment également lors de chaque impulsion fournie par un appareil de commande de la puissance (27) à impulsions et/ou par le contrôleur de température (20).

9. Corps de chauffe radiant selon l'une des revendications précédentes, caractérisé en ce que, dans le cas d'un corps de chauffe radiant (11) comportant plusieurs éléments radiants halogènes (15, 15b) qui sont de préférence disposés dans différentes zones de chauffage (14a, 14b), une ou plusieurs résistances additionnelles (18, 21) peuvent être mises en circuit en amont d'un élément radiant halogène individuel et/ou des deux éléments radiants halogènes (15a, 15b), au choix, sachant notamment qu'un élément radiant obscur monté en série avec un élément radiant halogène (15a) et associé, par exemple, à une zone de chauffage intérieure (14a) peut en outre être éventuellement mis en circuit par le biais de l'élément logique d'affaiblissement, pendant la phase de préchauffage, en tant que résistance d'affaiblissement, en amont d'un élément radiant halogène (15b) d'une zone de chauffage (14b) située, par exemple, à l'extérieur.
